# EUROPÄISCHE PATENTSCHRIFT

(11) **EP 4 083 503 B1**
(45) Veröffentlichungstag und Bekanntmachung des Hinweises auf die Patenterteilung: **24.12.2025**
(21) Anmeldenummer: 22164970.0
(22) Anmeldetag: 29.03.2022
(51) Int. Cl.: F23D 14/02, F23D 14/72, F23N 5/12

(54) **VERFAHREN UND ANORDNUNG ZUR ERHÖHUNG DER LADUNGSTRÄGERKONZENTRATION IN DER NÄHE EINER IONISATIONSELEKTRODE IN EINEM HEIZGERÄT**
METHOD AND ASSEMBLY FOR INCREASING THE LOAD BEARER CONCENTRATION IN THE VICINITY OF AN IONIZATION ELECTRODE IN A HEATER
PROCÉDÉ ET DISPOSITIF D'AUGMENTATION DE LA CONCENTRATION DE PORTEUR DE CHARGE À PROXIMITÉ D'UNE ÉLECTRODE D'IONISATION DANS UN APPAREIL DE CHAUFFAGE

(30) Priorität: 28.04.2021 DE 102021110818
(43) Veröffentlichungstag der Anmeldung: 02.11.2022
(73) Patentinhaber: Vaillant GmbH, 42859 Remscheid (DE)
(72) Erfinder: Fischer, Christian, 42859 Remscheid (DE); Wodtke, Matthias, 42859 Remscheid (DE); Freidank, Peter, 42109 Wuppertal (DE)
(74) Vertreter: Popp, Carsten

(56) Entgegenhaltungen:
- JP-A- S61 208 418

## Beschreibung

Die Erfindung betrifft ein Verfahren und eine Anordnung zur Erhöhung der Ladungsträgerkonzentration in der Nähe einer Ionisationselektrode, die in einem Heizgerät, das mit einem (festen, flüssigen und/oder gasförmigen) Brennstoff, wie z.B. Öl, Wasserstoff und/oder einem wasserstoffhaltigen Brenngas, betreibbar ist, und insbesondere zum Regeln eines Gas-Luft-Gemisches und/oder Überwachen von Flammen eingesetzt wird.

Wasserstoff als Brenngas oder als Beimischung zu Brenngasen wird immer wichtiger, und es werden große Anstrengen unternommen, neue oder auch existierende Heizgeräte für einen Betrieb damit zu ertüchtigen. Dabei geht es nicht nur um große Anlagen, sondern auch um Wandgeräte zur Erwärmung von Wasser und generell um Heizgeräte für die Beheizung von Gebäuden und/oder die Bereitstellung von warmem Wasser.

Manche Brennstoffe, wie z. B. Wasserstoff, unterscheiden sich bei der Verbrennung in mehreren Punkten von bisher verwendeten Brenngasen, insbesondere ist in der damit erzeugten Flamme die Ionisierung viel geringer. Es sind viel weniger Ladungsträger vorhanden, die für eine Ionisationsmessung genutzt werden können. Als Folge ist das bewährte Messprinzip der Ionisationsmessung zur Detektion von Flammen in einem Verbrennungsraum, welches bei herkömmlichen Brenngasen oft eingesetzt wird, nicht ohne weiteres für Heizgeräte einsetzbar, wenn diese mit Brennstoffen betrieben werden, die eine geringere Ladungskonzentration im Bereich der Ionisationselektrode bilden. Dies gilt beispielsweise für den Einsatz von reinem Wasserstoff oder mit einem Brenngas, das zu mehr als 50%, insbesondere mehr als 95% aus Wasserstoff besteht. Für die sichere Auswertung von Ionisationsmessungen ist in allen Betriebszuständen eine Mindestkonzentration von Ladungsträgern (Ionen und Elektronen) in der Nähe der Ionisationselektrode erforderlich, die durch Anlegen einer Spannung bewegt werden können und dann einen Ionisationsstrom erzeugen. In Wasserstoffflammen ist dies nicht immer der Fall.

Eine wichtige Funktion von Ionisationsmessgeräten ist das Feststellen des Vorhandenseins einer stabilen Flamme (ein sogenannter Flammenwächter), eine andere die Einstellung eines für eine zuverlässige, stabile und umweltschonende Verbrennung geeigneten Verhältnisses von Verbrennungsluft zu Brenngas (Lambda-Wert-Regelung). Für beides sind gewisse Mindest-Ionenströme erforderlich, die bei Wasserstoff als Brenngas nicht immer zur Verfügung stehen.

Die JP S61 208418 A offenbart einen Gasbrenner, wobei vorgeschlagen wird, für einen ausreichenden Flammenstromwert, der für die Flammenerkennung erforderlich ist, und für eine niedrige NOx-Erzeugung, gleichmäßig sekundäre Lufteinlassöffnungen in einem Abstand von der Flammenöffnung des Gasbrenners an der Unterseite einer Hilfsbrennkammer vorzusehen. An der Flammenöffnung befindet sich ein Flammenstab, und da die Sekundärluft aus den Sekundärluftlöchern in den Bereich des Stabes geleitet wird, kann die Ionisierung der Flamme gefördert werden.

Aufgabe der vorliegenden Erfindung ist, die mit Bezug auf den Stand der Technik geschilderten Probleme wenigstens teilweise zu lösen und insbesondere ein Verfahren und eine Anordnung zu schaffen, die die Ladungsträgerkonzentration in der Nähe einer Ionisationselektrode erhöhen, wenn Flammen in einem Verbrennungsraum beobachtet werden sollen, wobei die Anordnungen einfach und geeignet für einen Alltagsbetrieb eines Heizgerätes sein sollen.

Zur Lösung dieser Aufgabe dienen ein Verfahren und eine Anordnung gemäß den unabhängigen Ansprüchen. Vorteilhafte Ausgestaltungen und Weiterbildungen der Erfindung sind in den jeweiligen abhängigen Ansprüchen angegeben. Die Beschreibung, insbesondere im Zusammenhang mit der Zeichnung, veranschaulicht die Erfindung und gibt weitere Ausführungsbeispiele an.

Hierzu trägt das nachfolgend erläuterte Verfahren zum Erhöhen der Ladungsträgerkonzentration in der Nähe einer Ionisationselektrode bei, welches insbesondere zum Regeln eines Gas-Luft-Gemisches und/oder Überwachen von Flammen in einem Verbrennungsraum eines Heizgerätes dient. Dem Heizgerät wird dabei ein Gemisch aus Luft und einem Brennstoff, insbesondere einem Brenngas mit mehr als 50% Wasserstoffanteil, durch Öffnungen in einem Brennerkörper zugeführt. Weiter ist vorgesehen, dass zumindest in der Umgebung der Ionisationselektrode mindestens ein eine Ionisation begünstigender Stoff bereitgestellt, ggf. hinzugefügt, und/oder der Anteil dieses Stoffes erhöht wird.

Eine Ertüchtigung bekannter lonisationsmesssysteme für Brennstoffe mit geringer Ladungsträgerkonzentration im Bereich der Flamme, wie z. B. bei Wasserstoff als Brenngas, ist möglich, wenn während des Betriebes zumindest in der Umgebung der Ionisationselektrode genügend Ladungsträger (permanent oder zeitlich begrenzt) bereitgestellt und/oder erzeugt werden können, die nicht (unmittelbar) bei bzw. aus der Verbrennung des eigentlichen Luft-Brenngas-Gemisches entstehen. Es wird hier vorgeschlagen, einen zusätzlichen Stoff bereit zu stellen, der unter den in der Umgebung der Ionisationselektrode herrschenden Bedingungen (Flammen von mehr als 1.000 K [Kelvin]) (zusätzliche bzw. verbrennungsexterne) Ladungsträger zur Verfügung stellt. Für eine höhere Ausbeute an Ladungsträgern und damit einen größeren, besser auswertbaren Ionenstrom reicht es aus, wenn eine Erhöhung der Ladungsträger in der Umgebung der Ionisationselektrode erreicht wird, aber es kann auch die Dichte an Ladungsträgern überall in den Flammen erhöht werden, wenn dies technisch einfacher zu erreichen ist.

Dabei wird als Stoff in der Umgebung der Ionisationselektrode eine Beschichtung mit Titandioxid (als ein eine Ionisation begünstigender Stoff) auf vorhandenen Komponenten oder eine zusätzliche Komponente mit Titandioxid angebracht. Alternativ oder kumulativ wird in der Umgebung der Ionisationselektrode eine Beschichtung mit Aluminiumoxid (als ein eine Ionisation begünstigender Stoff) auf vorhandenen Komponenten oder eine zusätzliche Komponente mit Aluminiumoxid angebracht. Titandioxid bzw. Aluminiumoxid hat die gewünschte Eigenschaft, unter Ultraviolettstrahlung Elektronen freizusetzen, und eignet sich als Beschichtung von metallischen Bauteilen. Es kann daher in der Nähe der Ionisationselektrode auf vorhandene Komponenten aufgebracht werden und/oder es kann eine zusätzliche Komponente, z. B. ein Stab oder Blech, angebracht werden.

In der Nähe bzw. Umgebung einer Ionisationselektrode bedeutet im hier vorliegenden Zusammenhang nicht notwendigerweise im ganzen Verbrennungsraum bzw. im gesamten von Flammen erfüllten Bereich des Verbrennungsraumes, sondern meint insbesondere den Bereich, der von einer Ionisationselektrode und einer an dieser anliegenden Spannung beeinflussbar ist. Das ist insbesondere ein Bereich zwischen Ionisationselektrode und Gegenelektrode (z. B. ein poröser Brennerkörper, ggf. gebildet mit einem metallischen oder keramischen Material) und/oder ein (insbesondere zylindrischer) Bereich von bis zu 10 cm [Zentimeter], insbesondere bis zu 5 cm, um die Ionisationselektrode. Die Umgebung kann grundsätzlich auch die Oberfläche der Ionisationselektrode umfassen.

Das hier vorgeschlagene Verfahren, insbesondere die Erhöhung des Anteils des Stoffes, kann auch (nur) dann ausgeführt werden, wenn das Heizgerät (vorübergehend) in vorbestimmten (hinsichtlich der Ionisierung ungünstigen) Zuständen betrieben wird, beispielsweise bei (a) niedrigen Wärmelasten (z.B. < 20% Qn, wobei Qn die Normal-Wärmelast bzw. der primäre Betriebspunkt des Heizgerätes darstellt) und/oder (b) mageren Gas-Luft-Gemisch (z.B. Lambda > 1,6). Werden diese Betriebsbereiche wieder verlassen, kann ggf. eine Zugabe des Stoffes wieder reduziert bzw. eingestellt werden.

Tatsächlich ist auch Luft ein solcher Stoff, insbesondere ihre Anteile an Stickstoff und Kohlendioxid. Das gilt insbesondere für Wasserstoff bzw. Brenngas mit mehr als 50% Wasserstoffanteil, weil ein höherer Anteil an Kohlendioxid und Stickstoff die Ionisation erhöht, was eine Temperaturerhöhung nicht bewirken würde. Eine zusätzliche Zufuhr von Luft z. B. durch nur mit Luft gespeiste Öffnungen in einem Brennerkörper ist daher vorteilhaft. Dadurch verändert sich lokal der Lambda-Wert, was aber auf die gesamte Verbrennung nur einen geringen Einfluss hat. Auch die Verwendung von zusätzlichem Kohlendioxid (ggf. statt Luft) ist sehr wirkungsvoll, weil dieser Stoff gerade viele Ladungsträger bereitstellen kann. Wenn genügend Kohlendioxid zur Verfügung steht, kann dieses einfach der Luft und/oder dem Brennstoff beigemischt werden. Für einen geringeren Verbrauch kann es sinnvoll sein, eine zusätzliche Zufuhr nur in der Umgebung der Ionisationselektrode vorzusehen. Es können entsprechend wirksame Stoffe bei anderen Brennstoffen eingesetzt werden, wie beispielsweise geeignete Petrol-Gase (Propan, Butan, etc.).

Eine weitere Möglichkeit ist, dass der eine Ionisation begünstigende Stoff ein unter Ultraviolettstrahlung ionisierbarer Stoff ist, der in der Umgebung der Ionisationselektrode angeordnet wird. Wasserstoffflammen erzeugen starke Ultraviolettstrahlung, die zur Erzeugung von Ladungsträgern genutzt werden kann, wenn ein Stoff davon bestrahlt wird, der unter dieser Bestrahlung Elektronen freisetzt. Dieser Stoff verbraucht sich dabei nicht bzw. nur sehr langsam, und fängt irgendwann wieder Elektronen ein und steht somit dauerhaft für eine Emission von Ladungsträgern zur Verfügung. Geeignet sind insbesondere bestimmte Metalloxide, die unter den in einem Verbrennungsraum herrschenden Bedingungen stabil sind.

Eine weitere Möglichkeit besteht darin, einen Stoff mit niedriger Ionisationsenergie, der bei Flammentemperatur Valenzelektroden freisetzt, in der Umgebung der Ionisationselektrode zuzuführen. Geeignete eine Ionisation begünstigende Stoffe dieser Art sind beispielsweise einige Salze, die bei den hier auftretenden Temperaturen in fester Form (als Kristalle) vorliegen. Sie zersetzen sich dabei (allerdings sehr langsam) unter dem Einfluss von Flammen, so dass eine Nachfüllung in gewissen Abständen oder eine kontinuierliche Zuführung erforderlich sind.

Insbesondere eignet sich weiter als Stoff mit niedriger Ionisationsenergie Natriumchlorid (NaCl). Dieses ist kostengünstig verfügbar und seine Kristalle können in beliebige Form gebracht und daher leicht zugeführt werden.

Hierzu ist es vorteilhaft, wenn der Stoff mit niedriger Ionisationsenergie in fester Form über einen Zuführmechanismus (kontinuierlich, zumindest über einen vorgebbaren Betriebszeitraum) zugeführt wird. Der Mechanismus kann sehr einfach aufgebaut sein und beispielsweise an einer Spitze eines Stabes verbrauchtes Material durch Nachschieben mittels einer Feder ersetzen.

Zur Lösung der Aufgabe trägt auch eine Anordnung bei zum Erhöhen der Ladungsträgerkonzentration in der Nähe einer Ionisationselektrode (zum Regeln eines Gas-Luft-Gemisches und/oder Überwachen von Flammen) in einem Verbrennungsraum eines Heizgerätes, welchem ein Gemisch aus Luft und einem Brennstoff, insbesondere einem Brenngas mit mehr als 50% Wasserstoffanteil, durch Öffnungen in einem Brennerkörper zuführbar ist, wobei zumindest in der Umgebung der Ionisationselektrode Mittel vorhanden sind zum Bereitstellung oder Erhöhen eines Anteils eines eine Ionisation begünstigenden Stoffes.

Hierbei sind die Mittel Komponenten aus oder beschichtet mit einem unter Ultraviolettstrahlung ionisierbaren Stoff, insbesondere Titandioxid.

Das hier angesprochenen Mittel kann eine Einrichtung zur bedarfsgerechten Bereitstellung des Stoffes sein. Diese Mittel können Speicher-, Förder- und/oder Abgabekomponenten umfassen. Es ist möglich, dass mindestens ein Mittel fest bzw. dauerhaft der Ionisationselektrode zugeordnet angeordnet sind. Es ist möglich, dass das Mittel eine Komponente bzw. Beschichtung aus dem eine Ionisation begünstigenden Stoff ist, die insbesondere auf bzw. an der Ionisationselektrode vorgesehen ist. Die Mittel sind insbesondere an der Ionisationselektrode bis hin zu einer vorgebbaren Umgebungsgrenze positioniert. Die Umgebung ist insbesondere ein Bereich zwischen Ionisationselektrode und Gegenelektrode und/oder ein (insbesondere zylindrischer) Bereich von bis zu 10 cm [Zentimeter], insbesondere bis zu 5 cm, um die Ionisationselektrode.

In einer bevorzugten Ausführungsform sind die Mittel mindestens ein zusätzlicher Einlass für einen gasförmigen Stoff, wie insbesondere Luft oder Kohlendioxid oder ein Petrol-Gase (Propan, Butan, etc.). Sofern eine Vormischung von Luft und Brennstoff erst hinter einem Gebläse stattfindet, kann Luft vor der Mischung abgezweigt und einem Bereich in der Nähe der Ionisationselektrode zugeführt werden. Dadurch erhöht sich dort der Anteil an Stickstoff und Kohlendioxid, was die Ionisation verstärkt. Das gleiche kann auch durch die Einspeisung von Kohlendioxid erreicht werden.

In einem anderen Ausführungsform ist ein Zuführmechanismus für einen festen Stoff mit niedriger Ionisierungsenergie, der bei Flammentemperatur Valenzelektroden freisetzt, vorhanden. Dies kann insbesondere Natriumchlorid (NaCl) sein.

Besonders bevorzugt ist der Zuführmechanismus zwischen Ionisationselektrode und dem Brennerkörper angeordnet und weist ein metallisches Rohr zur Zuführung von stabförmigem Natriumchlorid-Kristall auf, wobei das Rohr zur Kühlung mit einem Gehäuse des Verbrennungsraumes wärmeleitend verbunden ist. Wie anhand der Zeichnung noch näher erläutert wird, kann ein solcher Zuführmechanismus einfach aufgebaut sein und ein ständiges Nachführen von Natriumchlorid mittels Federkraft bewirken, wobei nicht den Flammen ausgesetztes Natriumchlorid von dem metallischen Rohr geschützt und dieses über eine Anbindung an ein Gehäuse gekühlt werden kann.

Die Erläuterungen zum Verfahren können zur näheren Charakterisierung der Anordnung herangezogen werden, und umgekehrt. Die Anordnung kann auch so eingerichtet sein, dass damit das Verfahren durchgeführt wird. Es sei auch darauf hingewiesen, dass die unterschiedlichen Maßnahmen zur Steigerung der Ionisation einzeln, aber auch in beliebigen Kombinationen eingesetzt werden können. Sie wirken additiv und können daher in schwierigen Fällen auch gemeinsam eingesetzt werden.

Schematische Ausführungsbeispiele der Erfindung, auf die diese jedoch nicht beschränkt ist, und die Funktionsweise des Verfahrens werden anhand der beigefügten Zeichnung näher erläutert. Es stellen dar:
- Fig. 1:: schematisch einen Ausschnitt aus einem Längsschnitt durch einen Verbrennungsraum eines Heizgerätes im Bereich einer Ionisationselektrode,
- Fig. 2:: schematisch die Anordnung eines zusätzlichen Einlasses in einen Verbrennungsraum für einen die Ionisation begünstigenden gasförmigen Stoff und
- Fig. 3:: schematisch die Anordnung einer die Ionisation begünstigenden Komponente in der Umgebung einer Ionisationselektrode.

Fig. 1 zeigt schematisch einen Ausschnitt aus einem Längsschnitt durch einen Verbrennungsraum 1 eines Heizgerätes, welches mit Wasserstoff oder einem wasserstoffhaltigen Brenngas betreibbar ist. Durch Öffnungen 3 in einem Brennerkörper 2 tritt ein Gemisch G aus Luft L und Brenngas von einem Brennerinnenraum 15 in den Verbrennungsraum 1 ein und verbrennt dort unter Bildung von Flammen 4. Die Flammen 4 ionisieren das Gemisch und/oder die daraus entstehenden ebenfalls gasförmigen Verbrennungsprodukte. Da bei der Verbrennung von Wasserstoff aber nur Wasser entsteht, und beide unter den gegebenen Bedingungen kaum ionisierbar sind, ist die Ausbeute an Ladungsträgern bei Verbrennung von Wasserstoff sehr gering, so dass eine zuverlässige Beobachtung der Flammen 4 mittels eines lonisationsmesssystems nicht ohne Weiteres möglich ist. Um trotzdem einen genügend großen Ionenstrom mittels einer Ionisationselektrode 5 erzeugen zu können, sind in deren Umgebung 13 (insbesondere zwischen Ionisationselektrode 5 und einer Gegenelektrode, die meist durch den Brennerkörper gebildet wird, oder in 2 bis 10 cm Umkreis um die Ionisationselektrode 5) Mittel zur Erhöhung der Konzentration an Ladungsträgern vorhanden. Im vorliegenden Ausführungsbeispiel ist dies ein Zuführmechanismus 9, 10, 11, 12 für einen Stoff, der unter dem Einfluss von Flammen 4 Ladungsträger freisetzt (im Wesentlichen durch thermische Ionisation). Besonders eignen sich dafür Salze, insbesondere Natriumchlorid (NaCl). So wird in einem Führungsrohr 9 ein Salzkristallstab 8 mittels einer Druckfeder 12 gegen einen Deckel 10 gedrückt, wobei durch mindestens ein Fenster 11 ein kleiner Teil des Salzkristallstabes 8 den Flammen 4 ausgesetzt ist. Dieser Teil verbraucht sich mit der Zeit und der restliche Salzkristallstab 8 wird dann von der Druckfeder 12 nachgeschoben. In gewissen Wartungsintervallen kann der Salzkristallstab 8 von außerhalb des Verbrennungsraumes 1 erneuert werden. Bevorzugt ist die Ionisationselektrode 5 mittels einer elektrisch isolierenden Durchführung 6 an einer sogenannten Brennertür 7 befestigt. Die Brennertür 7 ist Teil eines den Verbrennungsraum umgebenden (nicht weiter dargestellten) Gehäuses. An ihr ist auch der Brennerkörper 2 befestigt, wobei durch die Zufuhr von relativ kaltem Gemisch G die Brennertür 7 auch im Betrieb auf einer viel niedrigeren Temperatur gehalten wird als im Verbrennungsraum 1 (und insbesondere in den Flammen4) herrscht. Dies kann ausgenutzt werden, um den Salzkristallstab 8, außer im Bereich des Fensters 11, ebenfalls auf niedrigerer Temperatur zu halten, was seine Lebensdauer verlängert. Dazu kann das Führungsrohr 9 (welches im Allgemeinen aus Metall besteht) durch eine wärmeleitende Anbindung 18 an die Brennertür 7 angekoppelt werden.

Fig. 2 stellt schematisch folgendes dar: Da eine Erhöhung der Ladungsträgerkonzentration auch durch die Erhöhung der Konzentration von Kohlendioxid und/oder Stickstoff zumindest in der Umgebung 13 einer Ionisationselektrode 5 erreicht werden kann, ist ein zusätzlicher Einlass 14 für Luft L vorgesehen, so dass Gemisch G aus Luft und Brenngas durch den Brennerinnenraum 15 in den gesamten Verbrennungsraum 1 geleitet wird, zusätzliche Luft aber in die Umgebung 13 der Ionisationselektrode 5 gelangt. Diese Luft kann von einem Gebläse abgezweigt oder anderweitig zugeführt werden. Statt Luft kann auch zusätzliches Kohlendioxid zugeführt werden. Dieses kann wahlweise der Luft L, dem Brenngas oder dem Gemisch G beigefügt werden. Am wenigsten Kohlendioxid wird jedoch benötigt, wenn es auch nur durch den zusätzlichen Einlass 14 zugeführt wird. Kohlendioxid kann in einem (nicht dargestellten) Druckbehälter vorrätig gehalten werden und beim Starten des Heizgerätes zudosiert werden, wodurch je nach Größe des Druckbehälters das Kohlendioxid nur in ohnehin erforderlichen Wartungsintervallen nachgefüllt werden muss. Es kann auch ein System mit Druckpatronen ähnlich dem bei der Zubereitung von kohlensäurehaltigen Getränken vorgesehen werden.

Fig. 3 zeigt schematisch eine Ausführungsform der Erfindung, bei der eine Oberfläche einer vorhandenen oder zusätzlich eingebauten Komponente 17 in der Nähe der Ionisationselektrode 5 aus einem Material besteht oder mit einem solchen beschichtet ist, welches unter Ultraviolettstrahlung Elektronen freisetzt. Eine geeignete Beschichtung 16 kann beispielsweise aus Titandioxid bestehen. Da Wasserstoffflammen eine starke Ultraviolettstrahlung aussenden, werden so zusätzliche Ladungsträger frei, die eine Ionisation verstärken.

Die vorliegende Erfindung erlaubt es, kostengünstige lonisationsmesssysteme auch bei Verwendung von wasserstoffhaltigem Brenngas oder reinem Wasserstoff als Brenngas in einem Heizgerät zur Überwachung von Flammen und/oder zur Regelung eines Verbrennungsvorganges einzusetzen.

### Bezugszeichenliste

- 1: Verbrennungsraum (eines Heizgerätes)
- 2: Brennerkörper
- 3: Öffnungen
- 4: Flammen
- 5: Ionisationselektrode
- 6: Elektrisch isolierende Durchführung
- 7: Brennertür (Teil eines Gehäuses)
- 8: Salzkristallstab
- 9: Führungsrohr
- 10: Deckel
- 11: Fenster
- 12: Druckfeder
- 13: Umgebung
- 14: Einlass für Luft
- 15: Brennerinnenraum
- 16: Beschichtung (Titandioxid)
- 17: (zusätzliche) Komponente
- 18: Wärmeleitende Anbindung

- G: Gemisch (Luft und Brenngas)
- L: Luft

## Patentansprüche

1. Verfahren zum Erhöhen der Ladungsträgerkonzentration in der Nähe einer Ionisationselektrode (5) in einem Verbrennungsraum (1) eines Heizgerätes, welchem ein Gemisch (G) aus Luft (L) und einem Brennstoff durch Öffnungen (3) in einem Brennerkörper (2) zugeführt wird, wobei zumindest in der Umgebung (13) der Ionisationselektrode (5) mindestens ein eine Ionisation begünstigender Stoff bereitgestellt oder der Anteil dieses Stoffes erhöht wird, wobei als Stoff in der Umgebung (13) der Ionisationselektrode (5) eine Beschichtung (16) mit Titandioxid oder Aluminiumoxid auf vorhandenen Komponenten oder eine zusätzliche Komponente (17) mit Titandioxid oder Aluminiumoxid angebracht wird.

2. Verfahren nach Anspruch 1, wobei die Bereitstellung eines weiteren Stoffes nach Einstellung einer niedrigen Wärmelast des Heizgerätes und/oder eines magereren Gas-Luft-Gemisches erfolgt.

3. Verfahren nach Anspruch 1 oder 2, wobei das Heizgerät mit Brenngas mit mehr als 50% Wasserstoffanteil betrieben wird.

4. Verfahren nach einem der vorhergehenden Ansprüche, wobei ein weiterer Stoff Luft (L) oder Kohlendioxid ist.

5. Verfahren nach einem der vorhergehenden Ansprüche, wobei ein weiterer Stoff ein unter Ultraviolettstrahlung ionisierbarer Stoff ist, der in der Umgebung (13) der Ionisationselektrode (5) angeordnet wird.

6. Verfahren nach Anspruch 1, wobei ein weiterer Stoff (8) mit niedriger Ionisationsenergie, der bei Flammentemperatur Valenzelektroden freisetzt, in der Umgebung (13) der Ionisationselektrode (5) zugeführt wird.

7. Verfahren nach Anspruch 7, wobei der weitere Stoff (8) mit niedriger Ionisationsenergie Natriumchlorid (NaCl) ist.

8. Verfahren nach Anspruch 6 oder 7, wobei der weitere Stoff (8) in fester Form über einen Zuführmechanismus (9, 10, 11, 12) zugeführt wird.

9. Anordnung zum Erhöhen der Ladungsträgerkonzentration in der Nähe einer Ionisationselektrode (5) in einem Verbrennungsraum (1) eines Heizgerätes, welchem ein Gemisch (G) aus Luft (L) und einem Brennstoff durch Öffnungen (3) in einem Brennerkörper (2) zuführbar ist, wobei zumindest in der Umgebung (13) der Ionisationselektrode (5) Mittel zum Bereitstellen oder Erhöhen eines Anteils eines eine Ionisation begünstigenden Stoffes vorhanden sind, wobei die Mittel Komponenten aus oder beschichtet mit einem unter Ultraviolettstrahlung ionisierbaren Stoff umfassen.

10. Anordnung nach Anspruch 9, wobei die Mittel mindestens einen zusätzlichen Einlass (14) für einen gasförmigen Stoff umfassen.

11. Anordnung nach Anspruch 9 oder 10, wobei der unter Ultraviolettstrahlung ionisierbare Stoff Titandioxid ist.

12. Anordnung nach einem der Ansprüche 9 bis 11, wobei ein Zuführmechanismus (12) für einen festen Stoff mit niedriger Ionisierungsenergie vorhanden ist, wobei der feste Stoff bei Flammentemperatur Valenzelektroden freisetzt.

13. Anordnung nach Anspruch 12, wobei der Zuführmechanismus zwischen Ionisationselektrode (5) und dem Brennerkörper (2) angeordnet ist und ein metallisches Rohr (9) zur Zuführung von stabförmigem Natriumchlorid-Kristall (8) aufweist, wobei das Rohr (9) zur Kühlung mit einem Gehäuse (7) des Verbrennungsraumes (1) wärmeleitend verbunden ist.

## Claims

1. Method for increasing the charge carrier concentration in the vicinity of an ionisation electrode (5) in a combustion chamber (1) of a heating device, to which a mixture (G) of air (L) and a fuel is supplied through openings (3) in a burner body (2), wherein at least in the vicinity (13) of the ionisation electrode (5), at least one substance promoting ionisation is provided or the proportion of this substance is increased, wherein a coating (16) of titanium dioxide or aluminium oxide is applied to existing components or an additional component (17) of titanium dioxide or aluminium oxide is applied as the substance in the vicinity (13) of the ionisation electrode (5).

2. Method according to claim 1, wherein the provision of a further substance takes place after setting a low heat load of the heating device and/or a leaner gas-air mixture.

3. Method according to claim 1 or 2, wherein the heating device is operated with fuel gas containing more than 50% hydrogen.

4. Method according to one of the preceding claims, wherein a further substance is air (L) or carbon dioxide.

5. Method according to one of the preceding claims, wherein a further substance is a substance that can be ionised under ultraviolet radiation, which is arranged in the vicinity (13) of the ionisation electrode (5).

6. Method according to claim 1, wherein a further substance (8) with low ionisation energy, which releases valence electrons at flame temperature, is supplied in the vicinity (13) of the ionisation electrode (5).

7. Method according to claim 7, wherein the further substance (8) with low ionisation energy is sodium chloride (NaCl).

8. Method according to claim 6 or 7, wherein the further substance (8) is supplied in solid form via a supply mechanism (9, 10, 11, 12).

9. Arrangement for increasing the charge carrier concentration in the vicinity of an ionisation electrode (5) in a combustion chamber (1) of a heating device, to which a mixture (G) of air (L) and a fuel can be supplied through openings (3) in a burner body (2), wherein at least in the vicinity (13) of the ionisation electrode (5), means for providing or increasing a proportion of a substance that promotes ionisation are provided, wherein the means comprise components made of or coated with a substance that can be ionised under ultraviolet radiation.

10. Arrangement according to claim 9, wherein the means comprise at least one additional inlet (14) for a gaseous substance.

11. Arrangement according to claim 9 or 10, wherein the substance ionisable under ultraviolet radiation is titanium dioxide.

12. Arrangement according to one of claims 9 to 11, wherein a feed mechanism (12) for a solid substance with low ionisation energy is provided, wherein the solid substance releases valence electrons at flame temperature.

13. Arrangement according to claim 12, wherein the feed mechanism is arranged between the ionisation electrode (5) and the burner body (2) and has a metallic tube (9) for feeding rod-shaped sodium chloride crystals (8), wherein the tube (9) is thermally connected to a housing (7) of the combustion chamber (1) for cooling purposes.

## Revendications

1. Procédé d'augmentation de la concentration de porteur de charge à proximité d'une électrode d'ionisation (5) dans une chambre de combustion (1) d'un appareil de chauffage, auquel un mélange (G) d'air (L) et d'un combustible est amené par des ouvertures (3) dans un corps de brûleur (2), dans lequel au moins dans les environs (13) de l'électrode d'ionisation (5), au moins une substance favorisant une ionisation est fournie ou la part de cette substance est augmentée, dans lequel un revêtement (16) avec du dioxyde de titane ou de l'oxyde d'aluminium est monté sur des composants présents ou un composant supplémentaire (17) avec du dioxyde de titane ou de l'oxyde d'aluminium comme substance dans les environs (13) de l'électrode d'ionisation (5).

2. Procédé selon la revendication 1, dans lequel la fourniture d'une autre substance est effectuée après le réglage d'une charge thermique basse de l'appareil de chauffage et/ou d'un mélange de gaz/d'air plus maigre.

3. Procédé selon la revendication 1 ou 2, dans lequel l'appareil de chauffage fonctionne avec du gaz combustible présentant plus de 50 % de part d'hydrogène.

4. Procédé selon l'une quelconque des revendications précédentes, dans lequel une autre substance est de l'air (L) ou du dioxyde de carbone.

5. Procédé selon l'une quelconque des revendications précédentes, dans lequel une autre substance est une substance pouvant être ionisée sous rayonnement ultraviolet qui est agencée dans les environs (13) de l'électrode d'ionisation (5).

6. Procédé selon la revendication 1, dans lequel une autre substance (8) avec de l'énergie d'ionisation faible qui libère à une température de flamme des électrodes de valence, est amenée dans les environs (13) de l'électrode d'ionisation (5).

7. Procédé selon la revendication 7, dans lequel l'autre substance (8) avec de l'énergie d'ionisation faible est du chlorure de sodium (NaCl).

8. Procédé selon la revendication 6 ou 7, dans lequel l'autre substance (8) est amenée sous la forme solide par le biais d'un mécanisme d'amenée (9, 10, 11, 12).

9. Ensemble d'augmentation de la concentration de porteur de charge à proximité d'une électrode d'ionisation (5) dans une chambre de combustion (1) d'un appareil de chauffage auquel un mélange (G) d'air (L) et d'un combustible peut être amené par des ouvertures (3) dans un corps de brûleur (2), dans lequel au moins dans les environs (13) de l'électrode d'ionisation (5), des moyens de fourniture ou d'augmentation d'une part d'une substance favorisant une ionisation sont présents, dans lequel les moyens comprennent des composants d'une substance ionisable sous rayonnement ultraviolet ou revêtus avec celle-ci.

10. Ensemble selon la revendication 9, dans lequel les moyens comprennent au moins une entrée (14) supplémentaire pour une substance gazeuse.

11. Ensemble selon la revendication 9 ou 10, dans lequel la substance ionisable sous rayonnement ultraviolet est du dioxyde de titane.

12. Ensemble selon l'une quelconque des revendications 9 à 11, dans lequel un mécanisme d'amenée (12) pour une substance solide avec de l'énergie d'ionisation basse est présent, dans lequel la substance solide libère des électrodes de valence à la température de flamme.

13. Ensemble selon la revendication 12, dans lequel le mécanisme d'amenée est agencé entre l'électrode d'ionisation (5) et le corps de brûleur (2) et présente un tube métallique (9) pour l'amenée de cristal de chlorure de sodium (8) en forme de barre, dans lequel le tube (9) est relié de manière thermoconductrice pour le refroidissement à un boîtier (7) de la chambre de combustion (1).
